# EUROPÄISCHE PATENTSCHRIFT

(11) **EP 0 309 880 B1**
(45) Veröffentlichungstag und Bekanntmachung des Hinweises auf die Patenterteilung: **11.11.1992**
(21) Anmeldenummer: 88115440.5
(22) Anmeldetag: 21.09.1988
(51) Int. Cl.: B25B 23/16, B25G 3/38, B25G 1/06

(54) **Handwerkzeug**
Hand tool
Outil à main

(30) Priorität: 29.09.1987 DE 3732695
(43) Veröffentlichungstag der Anmeldung: 05.04.1989
(73) Patentinhaber: Hazet-Werk Hermann Zerver GmbH & Co. KG, D-42804 Remscheid (DE)
(72) Erfinder: Fierus, Udo, 5090 Leverkusen 3 (DE); Fierus, Gerd, 5090 Leverkusen 3 (DE); Zerver, Hermann J., 5630 Remscheid (DE)
(74) Vertreter: Stenger, Watzke & Ring Patentanwälte

(56) Entgegenhaltungen:
- DE-A- 3 006 651
- DE-A- 3 023 882
- DE-A- 3 518 661
- US-A- 3 779 107
- US-A- 4 463 632
- US-A- 4 530 262

## Beschreibung

Die Erfindung betrifft ein Handwerkzeug mit einem Werkzeugkopf, beispielsweise in Form eines Antriebsvierkants, eines Ring- oder Maulschlüssels, einer umschaltbaren Knarre oder dgl., sowie mit einem Griff, an dem der Werkzeugkopf um eine quer zur Grifflängsachse verlaufende Achse verschwenkbar gelagert und in einer von mehreren Winkelstellungen formschlüssig feststellbar ist, wozu der Werkzeugkopf an seinem die Schwenkachse umgebenden, griffseitigen Ende mit einer Verzahnung versehen ist, die auf einer konzentrisch zur Schwenkachse ausgerichteten, einen Teil eines Kreiszylinders bildenden Fläche ausgebildet ist und in die ein die jeweilige Winkelstellung des Werkzeugkopfes gegenüber dem Griff festlegendes Sperrstück formschlüssig eingreift, das als Schieber ausgebildet und mit einer in die Verzahnung des Werkzeugkopfes eingreifenden Gegenverzahnung versehen ist.

Derartige Handwerkzeuge sind insbesondere als Umschaltknarren, aber auch als Gelenkgriffe bekannt, bei denen der das eigentliche Werkzeug, beispielsweise einen Steckschlüssel tragende Werkzeugkopf verschwenkbar am Griff gelagert ist, so daß das jeweilige Werkzeug in der jeweils erforderlichen Winkelstellung gegenüber der Grifflängsachse eingesetzt werden kann. Hierbei gibt es verschiedene bekannte Konstruktionen, um den Werkzeugkopf in einer von mehreren Winkelstellungen gegenüber dem Griff formschlüssig festzulegen.

Aus der DE-A-30 06 651 ist ein Handwerkzeug der eingangs beschriebenen Art bekannt, bei dem der Schieber in Längsrichtung des Griffes verschiebbar geführt ist. Der Schieber ist mit einem in die Verzahnung des Werkzeugkopfes eingreifenden Zahn versehen und wird durch eine Nocke verschoben, die drehbar im Griff gelagert ist und in der einen Stellung den Zahn des Schiebers in eine Zahnlücke der Verzahnung am Werkzeugkopf eindrückt, wogegen in der um 180° verdrehten Stellung der Zahn aufgrund der Wirkung einer Feder aus der Zahnlücke zurückgezogen ist, so daß der Werkzeugkopf verschwenkt werden kann. Diese bekannte Konstruktion hat einen aufwendigen und störanfälligen Aufbau.

Auch aus der US-A-1,942,640 ist ein Handwerkzeug der eingangs beschriebenen Art bekannt, bei dem der Schieber im wesentlichen in Längsrichtung des Griffes verschiebbar ist. Bei dieser bekannten Konstruktion wird der Schieber von Hand entgegen der Kraft einer Feder zurückgezogen, um den Zahneingriff zwischen Schieber und Werkzeugkopf zu lösen; der erneute Zahneingriff wird hierbei im wesentlichen durch Federkraft hergestellt, so daß bei hohen Belastungen nicht ausgeschlossen werden kann, daß die Federkraft überwunden, der Schieber zurückgedrückt und die Arretierung des Werkzeugkopfes aufgehoben wird.

Der Erfindung liegt die Aufgabe zugrunde, ein Handwerkzeug der als bekannt vorausgesetzten Art derart weiterzubilden, daß bei konstruktiv einfachem Aufbau eine zuverlässige und auch hohe Kräfte übertragende Festlegung des Werkzeugkopfes erfolgt.

Die Lösung dieser Aufgabenstellung durch die Erfindung ist dadurch gekennzeichnet, daß der Schieber längs einer schräg zur Schwenkachse verlaufenden Schiebeachse zwischen zwei Endstellungen verschiebbar ist, in deren einer die Gegenverzahnung in die Verzahnung eingreift und in deren anderer die Gegenverzahnung aufgrund der Schrägstellung der Schiebeachse sich in einem Abstand von der Verzahnung befindet, der einen Eingriff der beiden Verzahnungen ausschließt.

Bei dieser erfindungsgemäßen Ausbildung wird der Werkzeugkopf in jeder der gewählten Stellungen mittels des Schiebers formschlüssig am Griff festgelegt, da der auf der schrägen Schiebeachse verschiebbare Schieber in der einen Endstellung mit seiner Verzahnung großflächig in die Verzahnung des Werkzeugkopfes eingreift und seinerseits formschlüssig am Griff gelagert ist. Es können somit auch hohe Kräfte ohne die Gefahr übertragen werden, daß der Zahneingriff aufgehoben wird. Wird dagegen der Schieber in die andere Endstellung überführt, in der seine Verzahnung aufgrund der Schrägstellung der Schiebeachse aus der Gegenverzahnung des Werkzeugkopfes zurückgezogen ist, kann auf einfache Weise ein Verschwenken des Werkzeugkopfes erfolgen. Bei dieser Ausführung wird somit nach einem seitlichen Verschieben des als Schieber ausgebildeten Sperrstückes die formschlüssige Festlegung des Werkzeugkopfes am Griff aufgehoben, so daß der Werkzeugkopf anschließend von Hand in die jeweils gewünschte Winkelstellung gegenüber dem Griff gebracht werden kann, in der er durch ein Zurückschieben des schieberartigen Sperrstückes erneut durch Formeingriff gesichert wird.

Bei einer bevorzugten Ausführungsform der Erfindung kann die Schiebeachse durch einen schräg zur Schwenkachse im Griff angeordneten Lagerstift gebildet werden, auf dem der Schieber verschiebbar gelagert ist. Gemäß einem weiteren Merkmal kann der Lagerstift im gegabelten Ende des Griffes angeordnet und der mit der Gegenverzahnung versehene Teil des Schiebers etwa halb so breit wie die ebenfalls in der Gabelung liegende Verzahnung am Werkzeugkopf ausgebildet sein, so daß in der einen Endstellung, in der der Schieber z.B. am linken Teil der Gabel anliegt, ein Zahneingriff zwischen Verzahnung und Gegenverzahnung vorliegt und in der anderen Endstellung, in der der Schieber am rechten Teil der Gabel anliegt, der Zahneingriff aufgehoben ist und der Werkzeugkopf gegenüber dem Griff verschwenkt werden kann.

Mit der Erfindung wird schließlich vorgeschlagen, den Schieber in der Sperrstellung durch ein kraftschlüssig an ihm angreifendes Rastglied zu sichern. Dieses Rastglied kann bei einer bevorzugten Ausführung als eine federbelastete Kugel ausgebildet sein, die in einer Bohrung des Griffes angeordnet ist und an der der Gegenverzahnung gegenüberliegenden Seite des Schiebers angreift.

Auf der Zeichnung sind drei Ausführungsbeispiele des erfindungsgemäßen Handwerkzeuges dargestellt, und zwar zeigen:
- Fig. 1: eine Draufsicht auf ein erstes Ausführungsbeispiel eines Handwerkzeugs,
- Fig. 2: das Handwerkzeug gemäß Fig.1 in einem Längsschnitt gemäß der Schnittlinie II - II in Fig.1,
- Fig. 3: eine vergrößerte Darstellung eines Teilschnittes gemäß der Schnittlinie III - III in Fig.2 mit in der Sperrstellung befindlichem Sperrstück,
- Fig. 4: einen Schnitt gemäß der Schnittlinie IV - IV in Fig.3,
- Fig. 5: eine der Fig.3 entsprechende Darstellung mit in der Außereingriffstellung befindlichem Sperrstück,
- Fig. 6: einen Schnitt gemäß der Schnittlinie VI - VI in Fig.5,
- Fig. 7: eine Draufsicht auf eine zweite Ausführungsform eines Handwerkzeugs,
- Fig. 8: einen Längsschnitt durch das Werkzeug gemäß Fig.7 entsprechend der Schnittlinie VIII - VIII in Fig.7,
- Fig. 9: eine Draufsicht auf eine weitere, als Gelenkknarre ausgebildete Ausführungsform,
- Fig.10: einen Schnitt gemäß der Schnittlinie X - X in Fig.9 und
- Fig.11: eine Ansicht des Werkzeuges gemäß den Figuren 9 und 10 von unten.

Bei sämtlichen Ausführungsformen des auf den Zeichnungen dargestellten Handwerkzeuges umfaßt dieses Handwerkzeug einen Werkzeugkopf 1 und einen Griff 2. Der Werkzeugkopf 1 ist beim Ausführungsbeispiel gemäß den Figuren 9 bis 11 als umschaltbare Knarre ausgebildet, wogegen der Werkzeugkopf 1 des ersten Ausführungsbeispiels nach den Figuren 1 bis 6 als Antriebsvierkant und des zweiten Ausführungsbeispiels nach den Figuren 7 und 8 als Ringschlüssel ausgebildet ist.

Bei allen Ausführungen ist der Werkzeugkopf 1 um eine Schwenkachse A, die quer zur Grifflängsachse verläuft, verschwenkbar am Griff 2 gelagert. Diese Schwenkachse A wird bei den dargestellten Ausführungen jeweils durch einen Schraubenbolzen 3 gebildet, der in ein gabelförmiges Ende des Griffes 2 eingeschraubt ist und hierbei in das griffseitige Ende des Werkzeugkopfes 1 eingreift, das in die gegabelte Öffnung des Griffes 2 hineinragt.

Der Werkzeugkopf 1 ist unabhängig von seiner Ausbildung an seinem die Schwenkachse A umgebenden, griffseitigen Ende mit einer Verzahnung 4 versehen, die auf einer konzentrisch zur Schwenkachse A ausgerichteten, einen Teil eines Kreiszylinders bildenden Fläche ausgebildet ist, wie insbesondere aus den Figuren 2, 4, 6, 8 und 10 hervorgeht. In diese Verzahnung 4 greift formschlüssig ein Sperrstück ein, das durch seinen Eingriff den Werkzeugkopf 1 in der jeweiligen Winkelstellung gegenüber dem Griff 2 festlegt.

Das Sperrstück ist als Schieber 6 ausgebildet, der mit einer Gegenverzahnung 6a versehen ist, die mit der Verzahnung 4 des Werkzeugkopfes 1 korrespondiert. Außerdem ist der Schieber 6 längs einer Schiebeachse S verschiebbar, die in derselben Längsmittelebene des Griffes 2 wie die Schwenkachse A liegt, jedoch schräg gegenüber der Schwenkachse A verläuft. Bei den dargestellten Ausführungsbeispielen wird diese Schiebeachse S durch einen Lagerstift 7 gebildet, der sich zwischen den beiden Armen des gabelförmigen Endes des Griffes 2 erstreckt, wie am besten in den Figuren 3 und 5 zu erkennen ist. Auf diesem Lagerstift 7 ist der mit der Gegenverzahnung 6a versehene Schieber 6 zwischen zwei Endstellungen verschiebbar, die in Fig.3 bzw. in Fig.5 eingezeichnet sind. Während die Gegenverzahnung 6a des Schiebers 6 in der in Fig.3 dargestellten Endstellung in die Verzahnung 4 des Werkzeugkopfes 1 eingreift und damit den Werkzeugkopf 1 gegen Verschwenken um die Schwenkachse A sichert, steht die Gegenverzahnung 6a des Schiebers 6 in der anderen Endstellung gemäß Fig.5 außer Eingriff mit der Verzahnung 4, so daß in diesem Fall der Werkzeugkopf 1 um die Schwenkachse A von Hand verschwenkt werden kann. Die Schrägstellung des Lagerstiftes 7 ist hierbei derart gewählt, daß der Schieber zwischen der linken Endstellung in Fig.3 und der rechten Endstellung in Fig.5 mindestens um den Betrag gegenüber der Verzahnung 4 entfernt wird, der der Tiefe der Verzahnungen 4 und 6a entspricht.

Wie insbesondere aus den Figuren 3 bis 6 hervorgeht, ist der mit der Gegenverzahnung 6a versehene Teil des Schiebers 6 etwa halb so breit wie die in der Gabelung des Griffes 2 liegende Verzahnung 4 des Werkzeugkopfes 1. Die Figuren 1 und 2 sowie 7 bis 11 zeigen weiterhin, daß der Schieber 6 sowohl auf der Vorderseite als auch auf der Rückseite mit Griffflächen 6b versehen ist, die ein Verschieben des Schiebers 6 erleichtern. Außerdem zeigen die Figuren 2, 8 und 10, daß der Schieber 6 in der Sperrstellung durch ein kraftschlüssig an ihm angreifendes Rastglied gesichert ist, das bei den Ausführungsbeispielen als durch eine Feder 8a belastete Kugel 8 ausgebildet ist, die in einer Bohrung des Griffes 2 angeordnet sind. Die Kugel 8 greift an der der Gegenverzahnung 6a gegenüberliegenden Seite des Schiebers 6 an. Auch bei den Werkzeugen dieser Ausführungsform kann das als Schieber 6 ausgebildete Sperrstück von den Fingern derjenigen Hand betätigt werden, die das Werkzeug hält, so daß auch hier ein einhändiges Lösen der Arretierung, Verschwenken des Werkzeugkopfes 1 gegenüber dem Griff und anschließendes Anbringen der Arretierung möglich ist.

### Bezugszeichenliste:

- A: Schwenkachse
- S: Schiebeachse
- 1: Werkzeugkopf
- 2: Griff
- 3: Schraubenbolzen
- 4: Verzahnung
- 6: Schieber
- 6a: Gegenverzahnung
- 6b: Grifffläche
- 7: Lagerstift
- 8: Kugel
- 8a: Feder

## Patentansprüche

1. Handwerkzeug mit einem Werkzeugkopf (1), beispielsweise in Form eines Antriebsvierkants, eines Ring- oder Maulschlüssels, einer umschaltbaren Knarre oder dgl., sowie mit einem Griff (2), an dem der Werkzeugkopf (1) um eine quer zur Grifflängsachse verlaufende Achse (A) verschwenkbar gelagert und in einer von mehreren Winkelstellungen formschlüssig feststellbar ist, wozu der Werkzeugkopf (1) an seinem die Schwenkachse (A) umgebenden, griffseitigen Ende mit einer Verzahnung (4) versehen ist, die auf einer konzentrisch zur Schwenkachse (A) ausgerichteten einen Teil einen Kreiszylinders bildenden Fläche ausgebildet ist und in die ein die jeweilige Winkelstellung des Werkzeugkopfes (1) gegenüber dem Griff (2) festlegendes Sperrstück formschlüssig eingreift, das als Schieber (6) ausgebildet und mit einer in die Verzahnung (4) des Werkzeugkopfes eingreifenden Gegenverzahnung (6a) versehen ist,
**dadurch gekennzeichnet,**
daß der Schieber (6) längs einer schräg zur Schwenkachse (A) verlaufenden Schiebeachse (S) zwischen zwei Endstellungen verschiebbar ist, in deren einer die Gegenverzahnung (6a) in die Verzahnung (4) eingreift und in deren anderer die Gegenverzahnung (6a) aufgrund der Schrägstellung der Schiebeachse (S) sich in einem Abstand von der Verzahnung (4) befindet, der einen Eingriff der beiden Verzahnungen (4,6a) ausschließt.

2. Handwerkzeug nach Anspruch 1, dadurch gekennzeichnet, daß die Schiebeachse (S) durch einen schräg zur Schwenkachse (A) im Griff (2) angeordneten Lagerstift (7) gebildet ist, auf dem der Schieber (6) verschiebbar gelagert ist.

3. Handwerkzeug nach Anspruch 1 und 2, dadurch gekennzeichnet, daß der Lagerstift (7) im gegabelten Ende des Griffes (2) angeordnet und der mit der Gegenverzahnung (6a) versehene Teil des Schiebers (6) etwa halb so breit wie die ebenfalls in der Gabelung liegende Verzahnung (4) am Werkzeugkopf (1) ausgebildet ist.

4. Handwerkzeug nach einem der Ansprüche 1 bis 3, dadurch gekennzeichnet, daß der Schieber (6) in der Sperrstellung durch ein kraftschlüssig an ihm angreifendes Rastglied (8) gesichert ist.

5. Handwerkzeug nach Anspruch 4, dadurch gekennzeichnet, daß das Rastglied als eine federbelastete Kugel (8) ausgebildet ist, die in einer Bohrung des Griffes (2) angeordnet ist und an der der Gegenverzahnung (6a) gegenüberliegenden Seite des Schiebers (6) angreift.

## Claims

1. A hand tool comprising a tool head (1), for example in the form of a square drive element, a ring or open-jawed spanner, a reversible ratchet or the like, and comprising a handle (2) on which the tool head (1) is mounted to pivot about an axis (A) extending transversely of the longitudinal axis of the handle, and is positively lockable in one of a number of angle positions, for which purpose the tool head (1) is provided with a toothing (4), at its end adjacent the handle and surrounding the pivot axis (A), said toothing being formed on a surface aligned concentrically to the pivot axis (A) and forming part of a circular cylinder, a locking member which fixes the angle position occupied by the tool head (1) at any time with respect to the handle (2) positively engaging in said toothing, said locking member being constructed as a slide (6) and having a companion toothing (6a) engaging in the toothing (4) of the tool head,
characterised in that the slide (6) is slidable between two end positions along a sliding axis (A) extending at an angle to the pivot axis, in one of which positions the companion toothing (6a) engages in the toothing (4) and in the other position the companion toothing (6a) is situated, because of the angular position of the sliding axis (S), at a distance from the toothing (4) such as to preclude engagement of the two sets of teeth (4, 6a).

2. A hand tool according to claim 1, characterised in that the sliding axis (S) is formed by a bearing pin (7) disposed in the handle (2) at an angle to the pivot axis (A), the slide (6) being mounted slidably on said pin.

3. A hand tool according to claims 1 and 2, characterised in that the pin (7) is disposed in the forked end of the handle (2) and that part of the slide (6) which is provided with the companion toothing (6a) is approximately half the width of the toothing (4) also disposed in the fork at the tool head (1).

4. A hand tool according to any one of claims 1 to 3, characterised in that in the locking position the slide (6) is locked by a detent element (8) non-positively engaging it.

5. A hand tool according to claim 4, characterised in that the detent element is in the form of a spring-loaded ball (8) disposed in a bore in the handle (2) and engaged by that side of the slide (6) which is situated opposite the companion toothing (6a).

## Revendications

1. Outil à main avec une tête d'outil (1), par exemple sous la forme d'un carré d'entraînement, d'une clé polygonale ou à fourche, d'un cliquet réversible ou autres éléments semblables, ainsi qu'avec un manche (2) sur lequel est montée la tête d'outil (1) de manière à pivoter autour d'un axe (A) qui s'étend perpendiculairement à l'axe longitudinal du manche, la tête (1) pouvant être bloquée à engagement positif dans l'une de plusieurs positions angulaires et étant munie à cet effet, à son extrémité côté manche et entourant l'axe de pivotement (A), d'une denture (4), qui est formée sur une surface centrée de manière concentrique par rapport à l'axe de pivotement (A) et constituant une partie d'une surface cylindrique circulaire, et dans laquelle denture pénètre à engagement positif une pièce de verrouillage déterminant chaque position angulaire de la tête d'outil (1) par rapport au manche (2), cette pièce étant conçue sous forme de verrou (6) et étant munie d'une contredenture (6a) qui vient en prise avec la denture (4) de la tête d'outil,
caractérisé en ce que le verrou (6) est mobile le long d'un axe coulissant (S), qui s'étend obliquement par rapport à l'axe de pivotement (A) entre deux positions finales, dans l'une desquelles la contre-denture (6a) pénètre dans la denture (4) et dans l'autre desquelles la contre-denture (6a) se trouve, du fait de la position oblique de l'axe coulissant (S) à une distance de la denture (4) qui exclut la venue en prise des deux dentures (4, 6a).

2. Outil à main selon la revendication 1, caractérisé en ce que l'axe coulissant (S) est constitué par une tige support (7) située obliquement par rapport à l'axe de pivotement (A) dans le manche (2) et sur laquelle le verrou (6) est monté mobile.

3. Outil à main selon les revendications 1 et 2, caractérisé en ce que la tige support (7) est placée dans l'extrémité fourchue du manche (2) et en ce que la partie du verrou (6) munie de la contre-denture (6a) est conçue approximativement de moitié moins large que la denture (4) située également dans la fourche sur la tête d'outil (1).

4. Outil à main selon l'une quelconque des revendications 1 à 3, caractérisé en ce que le verrou (6) est assuré en position de verrouillage par un élément d'arrêt (8) qui agit sur lui par l'influence de la force.

5. Outil à main selon la revendication 4, caractérisé en ce que l'élément d'arrêt est conçu comme une bille (8) commandée par ressort, qui est située dans un alésage du manche (2) et qui vient en contact avec le côté du verrou (6) opposé à la contre-denture (6a).
